# EUROPÄISCHE PATENTSCHRIFT

(11) **EP 0 522 116 B1**
(45) Veröffentlichungstag und Bekanntmachung des Hinweises auf die Patenterteilung: **12.07.1995**
(21) Anmeldenummer: 92902932.0
(22) Anmeldetag: 25.01.1992
(51) Int. Cl.: F04B 1/04, F04B 53/10

(54) **RADIALKOLBENPUMPE**
RADIAL-PISTON PUMP
POMPE A PISTONS RADIAUX

(30) Priorität: 30.01.1991 DE 4102623; 12.11.1991 DE 4137129
(43) Veröffentlichungstag der Anmeldung: 13.01.1993
(73) Patentinhaber: BARMAG LUK AUTOMOBILTECHNIK GMBH & CO.KG, D-42861 Remscheid (DE)
(72) Erfinder: HERTELL, Siegfried, D-5608 Radevormwald (DE)
(74) Vertreter: Gleiss & Grosse
(86) Internationale Anmeldenummer: DE9200044
(87) Internationale Veröffentlichungsnummer: WO9214056

(56) Entgegenhaltungen:
- EP-A- 0 304 750
- DE-A- 2 946 746
- FR-A- 2 443 594
- GB-A- 2 023 719
- GB-A- 2 160 596

## Beschreibung

Die Erfindung betrifft eine Radialkolbenpumpe nach dem Oberbegriff des Anspruchs 1.

Eine derartige Radialkolbenpumpe ist bekannt durch die FR-A-2443 594. Bei dieser Radialkolbenpumpe werden die Zylindertöpfe in eine Aussparung des Zylindergehäuses eingepresst. Hierdurch besteht die Gefahr einer Verkantung. Deshalb muß der gemeinsame Pressitz zwischen Zylindertöpfen und Zylindergehäuse hochgenau gefertigt werden, um auch für den eingepreßten Zylindertopf eine genau definierte Sitzfläche zu bieten. Darüber hinaus verursacht diese Radialkolbenpumpe hohe Strömungsverluste, da nur geringe Strömungsquerschnitte vorhanden sind und die Strömung umständlich in den gemeinsamen Auslaßraum geleitet werden muß.

Eine weitere Radialkolbenpumpe ist bekannt durch die DE OS 39 30 248.

Die Aufgabe der Erfindung besteht darin, die bekannte Radialkolbenpumpe verschleißarm, pulsationsarm auszurüsten und dabei einen einfachen Aufbau zu gewährleisten.

Die Lösung ergibt sich aus dem Kennzeichen des Anspruchs 1. Ihre Besonderheit liegt darin, daß ein sehr großer Auslaßraum zwischen Gehäusemantel und Zylindergehäuse entsteht, daß der wesentliche Teil der Zylinder, nämlich die Zylindertöpfe, als Einzelbauteile gefertigt und mit den Auslaßventilen versehen werden können, bevor sie an das Zylindergehäuse montiert werden, daß die Zylindertöpfe einen größeren Durchmesser als die Kolben haben und daher ohne Gefahr von Fluchtungsfehlern montiert werden können.

Im folgenden wird anhand der Zeichnungen ein Ausführungsbeispiel beschrieben.

Die Radialkolbenpumpe ist im Querschnitt dargestellt. Die Radialkolbenpumpe ist in einem kreiszylindrischen Gehäusemantel 1 angeordnet. Konzentrisch zu dem Gehäusemantel 1 liegt die Achse 2. Um die Achse 2 ist der Exzenter 3 drehbar. Auf dem Exzenter 3 ist ein Tragkörper 4 frei drehbar gelagert. Der Tragkörper 4 hat die Form eines Polygons, dessen Seitenzahl der Zahl der Kolben entspricht. Jede Fläche 5 des Tragkörpers 4 liegt an der Stirnfläche eines Kolbens 6 an.

Die Kolben 6 sind in einem Führungsgehäuse (Zylindergehäuse) 7 gleitend geführt. Das Führungsgehäuse ist im Querschnitt hinsichtlich seiner Außenform und seiner Innenform ebenfalls polygonartig ausgebildet, so daß das Führungsgehäuse 7 einen Polygonring bildet. In den Polygonflanken besitzt das Führungsgehäuse in dem dargestellten Fall zylindrische Führungsbohrungen, die radial zur Achse 2 ausgerichtet sind. In jeder Führungsbohrung ist ein Kolben 6 geführt. Die Dicke des Führungsgehäuses ist geringer als die Kolbenlänge der Kolben 6. Die Weite des Innenraumes 14 dieses Polygonrings ist auf die Weite des Tragkörpers 4 abgestimmt derart, daß das Innenpolygon des Führungsgehäuses einen Anschlag für das Polygon des Tragkörpers 4 bildet. Daher kann der Tragkörper 4 keine Relativdrehung zu dem Zylindergehäuse 7 ausführen.

Der Innenraum 14 des Führungskörpers ist mit dem Einlaßkanal der Pumpe (nicht dargestellt) verbunden. Die Kolben 6 sind als Hohlzylinder ausgeführt, die an der radial nach außen weisenden Stirnseite offen sind, radial nach innen jedoch eine geschlossene Stirnfläche bilden. Jeder Kolben 6 besitzt seitlich ein Einlaßfenster 13, das in Fig. 1 nur einmal dargestellt ist und das rechteckige Form hat, um einen möglichst großen Einlaßquerschnitt bei geringer Kolbenbewegung zu gewährleisten.

Auf dem Außenumfang ist das Führungsgehäuse 7 mit Zylindertöpfen 8 besetzt. Diese Zylindertöpfe sind Kreiszylinder, die an einer Stirnfläche 17 verschlossen und an der anderen offen sind. Jeder Zylindertopf kann durch Einzelschrauben mit dem Führungskörper verbunden werden. Eine andere Befestigungsmöglichkeit besteht darin, daß man die Zylindertöpfe in den Zwischenraum zwischen Außenmantel 1 und Führungskörper 7 durch Federkraft verspannt. Aus diesem Grunde ist die Stirnfläche eines jeden Zylindertopfes nach außen aufgewölbt und federelastisch ausgebildet, so daß sie sich am Außenmantel 1 federnd abstützt. Alternativ oder zusätzlich kann auch der Gehäusemantel 1 im Bereich der Abstützung federelastisch nach außen drückbar sein. Weiterhin können alternativ oder zusätzlich federelastische Druck-Feder-Elemente zwischen den Zylindertöpfen und dem Außenmantel eingelegt werden.

Jeder Zylindertopf besitzt radiale Auslaßkanäle 12. Jeder Zylindertopf wird von einem Ventilband 10 umgeben, das aus Kunststoff oder Stahl hergestellt ist und den Zylindertopf elastisch umschließt. Daher wirkt jedes Ventilband 10 als Rückschlagventil gegenüber dem Auslaßraum 11, der auf dem Außenumfang des Führungsgehäuses und innerhalb des Gehäusemantels 1 gebildet wird. Dieser Auslaßraum ist sehr groß und wirkt daher als Dämpfungsraum. Der Auslaßraum ist mit einem Auslaßkanal verbunden.

Jeder Kolben stützt sich gegen die Stirnwand 17 seines Zylindertopfes durch eine Druckfeder 18 ab. Dadurch wird jeder Kolben auf die ihm zugewandte Polygonseite des Tragkörpers 4 gedrückt und durch die taumelnde Bewegung der Tragfläche nach außen und durch die Federkraft 18 nach innen bewegt. Durch die flächige Anlage der Stirnseite der Kolben auf den Polygonseiten wird der Tragkörper 4 daran gehindert, mit dem Exzenter 3 mitzudrehen. Falls es - z. B. durch Verschmutzung - jedoch einmal zu einem Mitdrehen kommen sollte, stößt die Ecke zwischen den Polygonflächen, die ihre radial äußere Totlage erreicht hat, vor die gegenüberliegende Innenwand des Führungsgehäuses. Dabei ist die Breite des Exzenters in Achsrichtung größer als der Kolbendurchmesser. Die Innenwand wirkt also als Anschlag, der den Tragkörper 4 festhält. Dadurch entsteht wieder die Relativbewegung zwischen Exzenter und Tragkörper, die die Verschmutzung auflöst. Nunmehr wird der Tragkörper 4 durch die Federkraft 18 der Kolben wieder zurückgedrückt und die flächige Anlage zwischen den Polygonflächen des Tragkörpers und den Stirnflächen der Kolben wieder hergestellt.

Zur Befestigung der Zylindertöpfe auf dem Führungskörper können zum einen Schrauben dienen. Dies ist bei dem oben gezeigten Zylindertopf dargestellt. Rechts unten ist (als nicht mehr beanspruchte Variante) ein Zylindertopf dargestellt, bei dem der Zylindertopf auf dem von der Stirnseite abgewandten Ende eine Buchse 16 besitzt, die auf ihrem Außenumfang ein Gewinde besitzt. Die Führungsbohrung des Führungskörpers 7 ist entsprechend erweitert und besitzt ebenfalls ein Gewinde, so daß der Zylindertopf in dem Führungskörper 7 eingeschraubt werden kann. Im eingeschraubten Zustand berührt die Stirnwand 17 des Zylindertopfes nicht mehr den Gehäusemantel 1.

Eine andere Art der Befestigung besteht darin, daß die Stirnseiten 17 der Zylindertöpfe 8 federelastisch sind. Dies ist für die übrigen Zylindertöpfe gezeigt. Die Höhe der Zylindertöpfe wird in diesem Falle so gewählt, daß die Zylindertöpfe sich einerseits zwischen dem Führungskörper 7 und andererseits dem Innenumfang des Gehäusemantels 1 federnd abstützen und mit ihrem Fuß auf die außen liegenden Polygonflächen des Führungskörpers 7 gedrückt werden.

Statt oder zusätzlich zu der federnden Ausbildung der Stirnfläche 17 kann auch ein Federelement, z. B. eine Tellerfeder, zwischen die Stirnfläche 17 und den Gehäusemantel 1 gelegt werden und für die federnde Anlage des Zylindertopfes 8 an der zugewandten Polygonfläche des Führungskörpers 7 sorgen.

In Fig. 2 sind weitere Möglichkeiten dargestellt, um das Mitdrehen des Tragkörpers 4 zu verhindern. Im übrigen kann für die Beschreibung von Fig. 2 auf die vorangegangene Beschreibung von Fig. 1 in vollem Umfang Bezug genommen werden. In Fig. 2 ist in einer Stirnwand des Tragkörpers 4 eine Ausnehmung 19 geschaffen. In diese Ausnehmung 19 ragt ein Stift 20 hinein, der an dem hier nicht gezeigten Deckel des Pumpengehäuses befestigt ist. Der Stift 20 sowie die Ausnehmung 19 sind axial gerichtet. Eine andere Alternative ist in Fig. 2 gestrichelt angedeutet. Hierbei besitzt der Tragkörper 4 eine radiale Ausnehmung 21, die außerhalb der Polygonflächen und der Berührflächen zwischen Kolben und Polygonflächen liegt. In diese Ausnehmung 21 ragt ein von dem Zylindergehäuse 7 radial abstehender Stift 22.

### BEZUGSZEICHENAUFSTELLUNG

- 1: Gehäuse, Gehäusemantel
- 2: Achse
- 3: Exzenter
- 4: Tragkörper
- 5: Tragflächen
- 6: Kolben
- 7: Zylindergehäuse, Führungsgehäuse
- 8: Zylinderkopf, Zylindertopf
- 9: Stirnfläche
- 10: Ventil, Auslaßventil
- 11: Dämpfungsraum, Auslaßraum
- 12: Auslaß
- 13: Einlaß, Einlaßfenster
- 14: Innenraum
- 15: Anschlag, Innenwand
- 16: Buchse
- 17: Stirnflächen
- 18: Druckfeder
- 19: Ausnehmung
- 20: Stift
- 21: Ausnehmung
- 22: Stift

## Patentansprüche

1. Radialkolbenpumpe,
deren Kolben (6) in einem Zylindergehäuse (7) mit radialen Kolbenführungen beweglich sind und durch Exzenter (3) betätigt werden, und deren Zylindergehäuse (7) von einem Gehäusemantel (1) umschlossen wird und mit diesem den Auslaßraum (11) bildet, wobei
das Zylindergehäuse (7) im Bereich der Kolbenführungen Zylindertöpfe (8) aufweist, die Auslaßöffnungen (12) sowie Ventile (10) aufweisen,
dadurch gekennzeichnet, daß
die Dicke des Zylindergehäuses (7) geringer als die Kolbenlänge der Kolben (6) ist, und daß
die Zylindertöpfe (8) von außen so an das Zylindergehäuse (7) montiert sind, daß diese mit ihren Auslaßöffnungen (12) in den Auslaßraum (11) zwischen Gehäusemantel (1) und Zylindergehäuse (7) ragen.

2. Pumpe nach Anspruch 1,
dadurch gekennzeichnet, daß
die Zylindertöpfe (8) Kreiszylinder sind,
daß die Auslaßöffnungen Radiallöcher sind,
und daß die Zylindertöpfe jeweils auf ihrem Außenumfang von einem Radialband als Auslaßventil (10) umgeben sind.

3. Pumpe nach Anspruch 1 oder 2,
dadurch gekennzeichnet, daß
jeder Zylindertopf (8) mit dem Zylindergehäuse (7) durch Schrauben verschraubt ist.

4. Pumpe nach Anspruch 1 oder 2,
dadurch gekennzeichnet, daß
die Zylindertöpfe (7) zwischen Gehäusemantel (1) und Zylindergehäuse (7) durch eine radiale Feder elastisch verspannbar sind, wobei entweder die radial nach außen weisende Stirnfläche (17) jedes Zylindertopfes und/oder der Gehäusemantel (1) im Bereich jedes Zylindertopfes als Feder ausgebildet ist und/oder radial elastisch nachgiebige Federelemente zwischen Gehäusemantel und Zylindertopf-Stirnfläche (17) eingelegt sind.

5. Radialkolbenpumpe nach dem Oberbegriff des Anspruchs 1, insbesondere nach einem der vorangegangenen Ansprüche,
dadurch gekennzeichnet, daß
auf dem Exzenter der Pumpe ein Tragkörper angeordnet ist, welcher als Polygon ausgebildet ist,
und daß in dem Zylindergehäuse Anschläge vorgesehen sind, welche in den Bewegungskreis der Polygonecken des Tragkörpers, jedoch nicht in den Bewegungskreis der Mittellinien der Polygonflächen des Tragkörpers hineinragen.

6. Pumpe nach Anspruch 5,
dadurch gekennzeichnet, daß
die Anschläge dadurch gebildet werden, daß das Zylindergehäuse im Innenquerschnitt als dem Tragkörper ähnliches Polygon ausgebildet ist, wobei die Differenz der Diagonalen kleiner als die Exzentrizität ist.

## Claims

1. Radial piston pump,
whose pistons (6) are movable in a cylinder housing (7) having radial piston guides and are operated by eccentric (3), and whose cylinder housing (7) is enclosed by a housing case (1) and with said housing case forms the outlet chamber (11),
the cylinder housing (7) in the region of the piston guides having cylinder pots (8), which have outlet openings (12) and valves (10),
characterized in that
the thickness of the cylinder housing (7) is less than the length of the pistons (6), and that
the cylinder pots (8) are mounted from outside onto the cylinder housing (7) in such a way that they project with their outlet openings (12) into the outlet chamber (11) between housing case (1) and cylinder housing (7).

2. Pump according to claim 1,
characterized in that
the cylinder pots (8) are circular cylinders, that the outlet openings are radial holes,
and that the cylinder pots are each surrounded at their outer periphery by a radial band as an outlet valve (10).

3. Pump according to claim 1 or 2,
characterized in that
each cylinder pot (8) is fastened by screws to the cylinder housing (7).

4. Pump according to claim 1 or 2,
characterized in that
the cylinder pots (8) are elastically braceable between housing case (1) and cylinder housing (7) by means of a radial spring, either the radially outward-directed front face (17) of each cylinder pot and/or the housing case (1) in the region of each cylinder pot being designed as a spring and/or radially resiliently yielding spring elements being inserted between housing case and cylinder pot front face (17).

5. Radial piston pump according to the preamble of claim 1, in particular according to one of the preceding claims,
characterized in that
disposed on the eccentric of the pump is a supporting body in the form of a polygon,
and that provided in the cylinder housing are stops which project into the circle of movement of the corners of the polygonal supporting body but not into the circle of movement of the centre lines of the faces of the polygonal supporting body.

6. Pump according to claim 5,
characterized in that
the stops are formed in that the cylinder housing in its inner cross-section takes the form of a polygon similar to the supporting body, the difference of the diagonals being less than the eccentricity.

## Revendications

1. Pompe à pistons radiaux dont les pistons (6) sont mobiles dans un bloc-cylindres (7) avec des guides de pistons radiaux et sont actionnés par un excentrique (3), le bloc-cylindres (7) étant entouré d'une enveloppe de corps (1) et délimitant avec cette dernière un volume de sortie (11), le bloc-cylindres (7) présentant dans la zone des guidages des pistons des pots de cylindres (8) comportant des ouvertures de sortie (12) ainsi que des clapets (10),
caractérisée par le fait que
l'épaisseur de l'enveloppe (1) est inférieure à la longueur des pistons (6) et que les pots de cylindres (8) sont montés de l'extérieur sur le bloc-cylindres (7) de manière que les ouvertures de sortie (12) des pots de cylindres (8) débouchent dans le volume de sortie (11) entre l'enveloppe (1) et le bloc-cylindres (7).

2. Pompe suivant la revendication 1,
caractérisée par le fait que
les pots de cylindres (8) sont des cylindres circulaires, que les ouvertures de sortie sont des trous radiaux, et que les pots de cylindres sont entourés sur leur pourtour extérieur par une bande radiale servant de clapet de sortie (10).

3. Pompe suivant la revendication 1 ou 2,
caractérisée par le fait que
chaque pot de cylindres (8) est fixé par vis au bloc-cylindres (7).

4. Pompe suivant la revendication 1 ou 2,
caractérisée par le fait que
les pots de cylindres (8) sont serrés élastiquement par un ressort radial entre l'enveloppe (1) et le bloc-cylindres (7), la face frontale (17) de chaque pot de cylindre, orientée radialement vers l'extérieur, et/ou l'enveloppe (1), dans la zone de chaque pot de cylindre, étant réalisée(s) sous forme de ressort et/ou des éléments de ressort élastiques radialement étant intercalés entre l'enveloppe et la face frontale (17) des pots de cylindres.

5. Pompe à pistons radiaux suivant le préambule de la revendication 1, en particulier suivant l'une des revendications précédentes,
caractérisée par le fait que
un corps de support réalisé sous forme de polygone est disposé sur l'excentrique de la pompe, et des butées sont prévues dans le bloc-cylindres, butées qui pénètrent dans la trajectoire de mouvement circulaire des angles du polygone du corps de support, mais non pas dans la trajectoire de mouvement circulaire des lignes médianes des faces du polygone du coprs de support.

6. Pompe suivant la revendication 5,
caractérisée par le fait que
les butées sont formées par le fait que le bloc-cylindres est réalisé intérieurement sous la forme d'un polygone semblable au corps de support, la différence des diagonales étant inférieure à l'excentricité.
